# EUROPÄISCHE PATENTSCHRIFT

(11) **EP 1 077 620 B1**
(45) Veröffentlichungstag und Bekanntmachung des Hinweises auf die Patenterteilung: **09.10.2002**
(21) Anmeldenummer: 98929328.7
(22) Anmeldetag: 15.05.1998
(51) Int. Cl.: A44B 18/00

(54) **HAFTVERSCHLUSSTEIL**
PRESSURE-SENSITIVE FASTENING PART
PARTIE DE FERMETURE PAR ATTACHE

(43) Veröffentlichungstag der Anmeldung: 28.02.2001
(73) Patentinhaber: Gottlieb Binder GmbH & Co., 71088 Holzgerlingen (DE)
(72) Erfinder: SCHULTE, Axel, D-71088 Holzgerlingen (DE)
(74) Vertreter: Patentanwälte Bartels und Partner
(86) Internationale Anmeldenummer: EP9802886
(87) Internationale Veröffentlichungsnummer: WO99059441

(56) Entgegenhaltungen:
- EP-A- 0 429 249
- EP-A- 0 461 777
- EP-A- 0 809 952
- WO-A-95/03723
- WO-A-96/19338
- DE-A- 19 510 942
- US-A- 5 598 610

## Beschreibung

Die Erfindung betrifft ein Haftverschlußteil, insbesondere zum Einschäumen bei Polsterteilen von Fahrzeugsitzen bei deren Herstellung, mit Haftelementen auf der einen Seite zum Verbinden mit korrespondierenden Haftelementen eines anderen Haftverschlußteils unter Bildung eines Haftverschlusses und mit einem Verbindungsmittel auf der anderen Seite des Haftverschlußteils zum Herstellen einer Verbindung mit dem jeweiligen Schaummaterial, wobei das Verbindungsmittel aus einem auf der anderen Seite des Haftverschlußteils aufgetragenen Haftgrundmittel besteht und wobei das Haftverschlußteil aus einem Polyamid- oder aus einem Polyolefinmaterial gebildet ist.

Durch die EP-A-0 612 485 sind vergleichbare Haftverschlußteile bekannt, wobei das Haftverschlußteil in einer Einschäumform derart eingelegt ist, daß die Verbindungsmittel in Form von Schlaufenelementen auf der Rückseite des Haftverschlußteils mit dem jeweiligen Schaummaterial zum Herstellen einer festen Verbindung mit diesem in Berührung kommen. Die gegenüberliegende Vorderseite des Haftverschlußteils weist die Haftelemente in Form von Verbindungshaken, Haftköpfen od.dgl. auf, die gegen das Eindringen von Schaummaterial geschützt sind, beispielsweise indem diese, wie in der Europäischen Schrift beschrieben, von einem unvernetzten thermoplastischen Kunststoff vollflächig umgeben sind. Wird nach dem Einschäumvorgang in der Form und Ausformen des geschäumten Teils die Abdeckung entfernt, liegen die Haftelemente frei und können später mit Haftelementen eines anderen Haftverschlußteils, beispielsweise in Form eines Schlaufenbandes, unter Bildung eines üblichen Haftverschlusses verbunden werden.

Auf diese Art und Weise lassen sich beispielsweise Polsterbezugmaterialien an geschäumten Polsterteilen eines Kraftfahrzeugsitzes oder Fluggastsitzes festlegen oder rotierende Bauteile, beispielsweise in Form von Schleifscheiben mit Werkzeugaufnahmen an herkömmlichen Schleifmaschinen und Vorrichtungen verbinden. Das angesprochene Schaummaterial kann in Abhängigkeit vom jeweils zu formenden Gegenstand ausgesprochen dünnflüssig sein und Viskositäten aufweisen, die im Bereich von Wasser liegen oder darunter. Es hat sich nun gezeigt, daß bei Verwendung von Schlaufen- und Schlingenmaterial als Verbindungsmittel oder auch bei Einsatz von Haftflausch od.dgl. die an sich offenen Schlingen von dem Schaummaterial nicht vollständig durchdrungen werden, sondern vielmehr für dieses eine Art Barriere ausbilden, die dem Eindringen des Schaummaterials hemmend entgegensteht. Beim anschließenden Aushärteoder Ausbackvorgang für das Schaummaterial kommt es dann an den Übergangsstellen zwischen dem Schlaufenmaterial und dem Schaum zu Lunkerstellen, also zu gasartigen Hohleinschlüssen, welche einer festen Verbindung zwischen dem Haftverschlußteil und dem Schaummaterial entgegenwirken. Aufgrund der derart reduzierten Festigkeit der Verbindung zwischen Haftverschlußteil und Schaummaterial kommt es insbesondere bei Dauerbeanspruchungen zu einem Lösen der Verbindung und das Hartverschlußteil reißt aus dem Schaummaterial aus, was insgesamt zum Unbrauchbarwerden des gesamten Bauteils, beispielsweise in Form eines Fahrzeugsitzes oder einer Schleirscheibenaufnahme, führen kann.

Durch die EP-A-0 461 777 ist ein gattungsgemäßes, mehrschichtig aufgebautes Haftverschlußteil bekannt, bei dem U-förmige Verhakungselemente mit ihrem Fußteil in einer ersten Schicht des Haftverschlußteils aufgenommen sind. Darunter schließt sich eine zweite Schicht aus durchsichtigem viskos-elastischem Material an, wobei der dahingehende Schichtverbund über eine dritte weitere Schicht in Form eines drucksensitiven Klebstoffes, beispielsweise in Form eines handelsüblichen Acrylatklebers, mit einem entsprechenden Gegenstand verklebbar ist.
Durch die WO-A-96/19338 ist ein weiteres gattungsgemäßes Haftverschlußteil bekannt, wobei das Haftverschlußmaterial über einen Hot-Melt-Klebstoff auf seiner Unterseite mit einem Schaumstoffmaterial eines Polsterteils od.dgl. fest verbindbar ist. Obwohl im Stand der Technik sehr hochwirksame Klebstoffverbindungen zum Einsatz kommen, wie drucksensitive Klebstoffe oder sog. Hot-Melt-Klebstoffe, ist es dennoch überraschend, daß derart an einem Schaummaterial festgelegte Haftverschlußteile häufig, insbesondere bei entsprechender Benutzung, ausreißen, teilweise zusammen mit dem Schaummaterial, in das das Hartverschlußteil eingeklebt ist.

Ausgehend von diesem Stand der Technik liegt der Erfindung die Aufgabe zugrunde, ein Haftverschlußteil derart weiter zu verbessern, daß eine sichere und hochfeste Verbindung zwischen dem Hartverschlußteil und dem jeweils eingesetzten Schaummaterial erreichbar ist. Eine dahingehende Aufgabe löst ein Haftverschlußteil mit den Merkmalen des Anspruches 1.

Dadurch, daß gemäß dem kennzeichnenden Teil des Anspruches 1, daß, sofern das Haftverschlußteil aus einem Polyamidmaterial besteht, das Haftgrundmittel aus Resorcin und/oder mindestens einem seiner Derivate besteht, und daß, sofern das Haftverschiußteil aus einem Polyolefinmaterial besteht, als Haftgrundmittel Polyurethan oder ein Polymer zum Einsatz kommt, das über eine Nachvernetzung von härtbaren Harzen entsteht, ist auf dem Haftverschlußteil eine Art Primerschicht gebildet, die eine hochfeste Verbindung mit dem jeweiligen Schaummaterial eingeht und damit auch ohne Klebstoff eine sichere schwer lösbare Verbindung zwischen dem Haftverschlußteil und dem späteren Schaumkörper gewährleistet.

Es ist für einen Fachmann auf dem Gebiet der Haftverschlüsse und der Einschäumtechnik überraschend, daß er unter Weglassen der üblichen Klebstoffschichten allein durch das Aufbringen des erfindungsgemäßen jeweiligen Haftgrundmittels auf dem Hartverschlußteil, wodurch eine ausgesprochen dünne Schicht (< 0,1 mm) ausgebildet ist, eine bessere Anbindung an das Schaummaterial erreicht, als mittels den bekannten Lösungen, was gleichfalls die eingangs beschriebene Schlingenware mit einschließt, die aufwendig und mithin kostenintensiv herzustellen ist und bei der die Schlingen räumlich weit in das Schaummaterial ein- und vordringen. Anstelle einer mechanischen Verhakung von Schlaufen- oder Schlingenmaterial mit dem Schaum oder eines entsprechenden Klebstoffauftrages, wird über das jeweils eingesetzte Haftgrundmittel und die Primerschicht nach der erfindungsgemäßen Lösung eine Adhäsion zum Schaummaterial bei seiner Herstellung unter Wärme und Druck erzeugt, was zu höheren Festigkeitswerten bei der angestrebten Verbindung führt.

Sofern bei einer besonders bevorzugten Ausführungsform das jeweilige Haftgrundmittel mit einem ferromagnetischen Werkstoff versehen ist, läßt sich das Haftverschlußteil in die metallische Schaumform lösbar einlegen und wird über magnetische Kräfte in der eingelegten Lage innerhalb der Form positioniert. Auf diese Art und Weise läßt sich besonders kostengünstig das Einlegen des bandartigen Haftverschlußteils in Einschäumformen erreichen.

Im folgenden wird das Haftverschlußteil anhand verschiedener Ausführungsbeispiele sowie zugeordneten Herstellverfahren näher erläutert.
Es zeigen in prinzipieller Darstellung die
- Fig.1 bis 3: jeweils ein Haftverschlußteil mit verschiedenen Haftgrundmitteln und das Verfahren zum Auftragen desselben.

Das vorgestellte Haftverschlußteil dient insbesondere dem Einschäumen bei Polsterteilen von Fahrzeugsitzen (nicht dargestellt) bei deren Herstellung. Das bandartige Haftverschlußteil, das jedoch auch flächenmäßige Geometrien ausbilden kann, weist auf der einen Seite Haftelemente 10 auf zum Verbinden mit korrespondierenden Haftelementen eines anderen Haftverschlußteils (nicht dargestellt) unter Bildung eines üblichen Haftverschlusses. Das in den Fig. 1 bis 3 dargestellte Haftverschlußteil wird über ein übliches Verfahren hergestellt, wie es beispielsweise durch die DE 196 46 318.1 gezeigt ist. Auf der anderen bzw. auf der Unterseite des Haftverschlußteils ist zum Herstellen einer Verbindung mit dem jeweiligen Schaummaterial ein Verbindungsmittel 12 vorgesehen. Das Verbindungsmittel 12 besteht aus einem aufgetragenen Haftgrundmittel, also aus einer sog. Primer-Schicht.

Haftgrundmittel ist die Bezeichnung für haftungsvermittelnde Medien für Anstrich oder Beschichtung. Sie sind ausgesprochen dünnflüssig und mithin spritz- und streichbar. Es ergeben sich hierbei sehr geringe Schichtdicken (0,005 bis 0,008 mm). Ihre haftungsvermittelnde Wirkung beruht dabei auf der chemischen Reaktion ihrer Komponenten untereinander und mit den jeweiligen Oberflächen beispielsweise aus Metall oder Kunststoff, weshalb auch die Bezeichnung "Reaktionsprimer" gebräuchlich ist. Haftgrundmittel ergeben dabei in der Regel eine lasierende Schicht. Mit Primer werden allgemein Grundanstriche bezeichnet mit haftvermittelnder Wirkung. Sie werden teilweise auch als Reaktionsprimer bezeichnet und den Haftgrundmitteln zugeordnet.

Das Haftverschlußteil selbst ist aus einem Polyamid- oder aus einem Polyolefin-Material gebildet. Polyamid ist dabei die Sammelbezeichnung für hochmolekulare Verbindungen, die aus durch Peptid-Bindungen verknüpften Bausteinen (Amide) bestehen. Als Polyamid-Material können übliche Polyamide wie PA6 oder PA66 eingesetzt werden. Zum Aufbau der Kennzeichnungssystematik für Polyamid nach ISO bzw. DIN 16 773 T1 wird synonym zu Polyamid auch Nylon als Gattungsbezeichnung verwendet (ursprüngliches Warenzeichen von Du Pont für PA66). Vor allem im englisch-sprachigen Raum ist auch die strukturbezogene IUPAC-Nomenklatur gebräuchlich, z.B. Poly[imino-(1-oxohexamethylen)] für PA6 und Poly[imino(1,6-dioxohexamethylen)-iminohexamethylen] für PA66. Wegen ihrer besonderen Eigenschaft werden Polyamide, die ausschließlich aromatische Reste enthalten (z.B. solche aus p-Phenylendiamin/Terephthalsäure) unter der Gattungsbezeichnung Aramide zusammengefaßt, wie sie auf dem Markt beispielswise unter der Markenbezeichnung Nomex zu erhalten sind. Neuere Entwicklungen auf diesem Gebiet sind Blockcopolymere von Polyamiden mit Polyethern, die sowohl Thermoplast- als auch Elastomer-Eigenschaften besitzen.

Polyolefine stellen die übergreifende Bezeichnung für Polymere der allgemeinen Struktur dar, in der R¹ meist für Wasserstoff und R² für Wasserstoff, eine geradkettige oder verzweigte gesättigte aliphatische bzw. eine cycloaliphatische Gruppe stehen können. Gelegentlich werden auch Polymere mit aromatischen Gruppen, z.B. dem Phenyl-Rest (R²=C₆H₅, siehe Polystyrol) zu den Polyolefinen gerechnet. Produkte mit R¹ = H werden auch als Poly(α-olefin)e bezeichnet; sie können als Vinyl-Polymere betrachtet werden.

Polyolefine mit großer technischer Bedeutung auf dem Gebiet der Haftverschlüsse sind beispielsweise Polyethylene, Polypropylene, Polybutene, die gelegentlich irreführend auch Polybutylene oder Polybutene genannt werden sowie Polyisobutene und Poly(4-methyl-1-penten)e. Polymere der höheren α-Olefine, z.B. Poly(1-hexen), Poly(1-octen) oder Poly(1-octadecen) haben jedoch bisher nur sehr begrenzte technische Anwendung auf diesem Gebiet gefunden. Zu den Polyolefinen zählen auch Copolymere aus unterschiedlichen Olefinen, z.B. die von Ethylen mit Propylen.

Fig.1 bezieht sich auf ein Haftverschlußteil aus Polyamidwerkstoff. Das hierbei eingesetzte Haftgrundmittel als Primer-Schicht geht später eine feste Verbindung mit dem Schaum bei seiner Herstellung mittels Druck und/oder Wärme ein über Wasserstoff-Brückenbindung sowie unter Einbeziehung von Van-der-Waals-Kräften. Ferner wirken Adhäsionskräfte. Hierunter versteht man die Haftwirkung zwischen einer festen Grenzfläche und einer zweiten Phase, die entweder aus individuellen Teilchen, Molekülen, Tröpfchen oder Pulvern oder aus einem kontinuierlichen flüssigen oder festen Film besteden kann. Die Adhäsion kann durch elektrostatische kräfte, durch van-der-Waals-Kräfte (diese gehören zu den zwischenmolekularen Kräften) oder gar durch echte chemische Bindung (z.B. im Falle der Chemisorption) bedingt sein. Sie ist die Ursache der Sorption, sowohl der Adsorption an einer Grenzfläche, wie auch der Absorption in einer Grenzflächenschicht. Das Haftgrundmittel besteht aus Resorcin und/oder einem seiner Derivate, die beispielsweise aus alkoholischen Lösungen aufgebracht werden können. Resorcin oder (1,3-Dihydroxybenzol, 1,3-Benzoldiol) bildet große farblose, süß schmeckende Nadeln aus und hat einen Schmelzpunkt zwischen 109-111° sowie einen Siedepunkt von 280°. Resorcin ist in Wasser, Alkohol, beispielsweise in Form von Ethanol, Ether und Glycerin leicht in Chloroform und Schwefelkohlenstoff wenig löslich. Es dient im vorliegenden Fall als Haftvermittler für den Polyamidwerkstoff. Als Auftragvorrichtung für das Resorcin dient eine Auftragwalze 14, die aus einem Bad 16 das Resorcin entnehmend gleichförmig auf die Unterseite des bandförmigen Haftverschlußteils aufträgt. Bei der vorliegenden Ausführungsform werden 70g Resorcin in 930g Ethanol eingesetzt, wobei das Haftverschlußband mit 12 m in der Minute längs der Walze 14 geführt ist. In einem Trockenkanal 18 herrschen ca. 70°C für den Trockenvorgang.

Bei der Ausführungsform nach der Fig.2 wird als Haftgrundmittel Polyurethan bzw. eine Polyurethan-Komposition eingesetzt, wobei wiederum der Haftverschluß aus einem Polyamidwerkstoff gebildet ist. Polyurethane sind die übergreifende Bezeichnung für durch Polyaddition aus zwei- und höherwertigen Alkoholen und Isocyanaten zugänglichen Polymeren (Polyaddukte) mit Gruppierungen des Typs als charakteristische Grundeinheiten der Basis-Makromoleküle. In vielen Fällen werden Polyurethane als Prepolymere mit terminalen Isocyanat-Gruppen hergestellt, die bei der Anwendung mit Feuchtigkeit aus der Umgebung unter Kettenverlängerung und gegebenenfalls Vernetzung aushärten. Derartige Prepolymere können auch mit Diaminen kettenverlängert werden, wobei Polyurethane entstehen, die Harnstoff-Gruppen enthalten. NCO-terminierte Prepolymere spielen eine wichtige Rolle bei der Herstellung von Polyurethan-Dispersionen. Je nach Wahl und stöchiometrischem Verhältnis der Ausgangsstoffe gelangt man zu Polyurethan sehr unterschiedlicher mechanischer Eigenschaft, die auch als mehr oder weniger harte Elastomere in Faserform oder als Polyether- bzw. Polyesterurethan-Kautschuk als duroplastische Gießharze (auch glasfaserverstärkt) und vor allem als Schaumkunststoffe eingesetzt werden können. Bei dem in der Fig.2 dargestellten Auftragsverfahren wird das Polyurethanmaterial über eine Auftragdüse 20 auf die Unterseite des Haftverschlußteils mit den Haftelementen 10 aufgebracht. Es findet also ein Polyurethan-Beschichtungsverfahren statt, wobei wiederum im Trockenkanal 18 nunmehr bei 100°C der Trockenprozeß stattfindet und die Transportgeschwindigkeit beläuft sich auf 6 Meter pro Minute . Als Beschichtungsmaterial werden 700 g SU-9182 der Firma Stahl eingesetzt sowie 300 g Fe der Korngröße < 10µ als ferromagnetisches Material. Mit dem derart hergestellten Haftverschlußteil ist dieses dann in metallischen Einschäumformen über die Magnetwirkung des Ferromaterials lösbar zu befestigen. Ferromagnetika ist die Bezeichnung für solche magnetischen Werkstoffe, die Ferromagnetismus zeigen, wobei die Magnetisierung unter dem Einfluß eines äußeren Magnetfeldes eintritt. Nur bei Temperaturen unterhalb der Curie-Temperatur ist ein Stoff ferromagnetisch, wobei heute üblicherweise zu den Ferromagnetika auch Elemente wie Eisen, Cobalt, Nickel und Legierungen dieser Komponenten (Heuslersche Legierungen) zugerechnet werden.

Die Ausführungsform nach der Fig.3 bezieht sich auf ein Haftgrundmittel aus Polymeren, die über eine Nachvernetzung beispielsweise über Bestrahlung mittels UV-Lampe 22 von härtbaren Harzen, wie Epoxid-Verbindungen entstehen. Die Härtung über ionisierende Strahlen wird auch als Lackhärtung bezeichnet. Als härtbare Harze sind insbesondere Epoxidharze gut einsetzbar. Beim Lackhärten erfolgt also das Aushärten von in flüssigem Zustand aufgetragenen Haftgrundmitteln oder Primern zu stabilen Oberflächenschichten. Polymerisierbare Lacksysteme können mit Ultraviolettstrahlung oder sonstiger ionisierender Strahlung gehärtet werden. Für die UV-Vernetzung über UV-Lampen 22 werden üblicherweise Quecksilberdampf-Lampen als Lichtquellen benutzt, die unter anderem auch für Acryl- und bestimmte Polyesterlacke geeignet sind. Die Lackhärtung durch Elektronenstrahlen (ESH, EBC) kann monomerhaltige Lacke zu harten, widerstandsfähigen Filmen polymerisieren. Die Polymerisation erfolgt dabei in Bruchteilen von Sekunden.

Bei der vorliegenden Ausführungsform wird als Epoxidharz-Komposition 873 g des unter dem Markennamen Uvacure 1534 geführten Materials eingesetzt sowie 97 g Tripropylene Glycol und 30 g FX-512. Der Auftrag erfolgt über eine Rakelvorrichtung 24 und die Bandgeschwindigkeit beläuft sich auf 8 m/min für das Haftverschlußteil. Die Ultraviolett-Lampe 22 erzeugt 120 Watt pro cm².

Sofern der jeweilige Haftverschlußteil aus einem Polyolefinwirkstoff gebildet ist, läßt sich dieser entsprechend den Verfahren nach den Fig.2 und 3 beschichten. Insofern gelten die vorstehend getroffenen Ausführungen auch für einen dahingehenden Polyolefinverschluß.

## Patentansprüche

1. Haftverschlußteil, insbesondere zum Einschäumen bei Polsterteilen von Fahrzeugsitzen bei deren Herstellung, mit Haftelementen (10) auf der einen Seite zum Verbinden mit korrespondierenden Haftelementen eines anderen Haftverschlußteils unter Bildung eines Haftverschlusses und mit einem Verbindungsmittel (12) auf der anderen Seite des Haftverschlußteils zum Herstellen einer Verbindung mit dem jeweiligen Schaummaterial, wobei das Verbindungsmittel (12) aus einem auf der anderen Seite des Haftverschlußteils aufgetragenen Haftgrundmittel besteht und wobei das Haftverschlußteil aus einem Polyamid- oder aus einem Polyolefinmaterial gebildet ist, **dadurch gekennzeichnet, daß**, sofern das Haftverschlußteil aus einem Polyamidmaterial besteht, das Haftgrundmittel aus Resorcin und/oder mindestens einem seiner Derivate besteht, und daß, sofern das Haftverschlußteil aus einem Polyolefinmaterial besteht, als Haftgrundmittel Polyurethan oder ein Polymer zum Einsatz kommt, das über eine Nachvernetzung von härtbaren Harzen entsteht.

2. Haftverschlußteil nach Anspruch 1, **dadurch gekennzeichnet, daß** das härtbare Harz ein Epoxidharz ist.

3. Haftverschlußteil nach Anspruch 1 oder 2, **dadurch gekennzeichnet, daß** das Haftgrundmittel flächig in einer dünnen gleichmäßigen Schicht aufgebracht ist, insbesondere über eine Aufstreichvorrichtung (16), eine Aufsprühvorrichtung (20) oder eine Aufrakelvorrichtung (22).

4. Haftverschlußteil nach einem der Ansprüche 1 bis 3, **dadurch gekennzeichnet, daß** das jeweilige Haftgrundmittel mit einem ferromagnetischen Werkstoff versehen ist.

5. Haftverschlußteil nach einem der Ansprüche 1 bis 4, **dadurch gekennzeichnet, daß** seine Haftelemente (10) aus einzelnen Haftköpfen bestehen, die kopfseitig eben und gleich hoch ausgebildet sind.

6. Haftverschlußteil nach einem der Ansprüche 1 bis 5, **dadurch gekennzeichnet, daß** es als fortlaufendes Band oder Flächenmaterial ausgebildet ist.

## Claims

1. Fastening closure element, in particular for foaming-in padded elements of vehicle seats in the manufacture thereof, having fastening elements (10) at the one side for connection to corresponding fastening elements of another fastening closure element to form a fastening closure, and having a connection means (12) at the other side of the fastening closure element in order to produce a connection to the foam material, the connection means (12) comprising a bonding primer, which is applied to the other side of the fastening closure element, and the fastening closure element being formed from a polyamide material or a polyolefin material, **characterised in that**, if the fastening closure element comprises a polyamide material, the bonding primer comprises resorcinol and/or at least one of the derivatives thereof, and **in that** polyurethane or a polymer, which is produced by means of subsequent cross-linking of curable resins, is used as the bonding primer if the fastening closure element comprises a polyolefin material.

2. Fastening closure element according to claim 1, **characterised in that** the curable resin is an epoxy resin.

3. Fastening closure element according to claim 1 or claim 2, **characterised in that** the bonding primer is applied as a sheet in a thin uniform layer, in particular by means of a spreader apparatus (16), a spray apparatus (20) or a doctor apparatus (22).

4. Fastening closure element according to any one of claims 1 to 3, **characterised in that** the bonding primer is provided with a ferromagnetic material.

5. Fastening closure element according to any one of claims 1 to 4, **characterised in that** the fastening elements (10) thereof comprise individual fastening heads which are constructed to be planar and of equal height at the head side.

6. Fastening closure element according to any one of claims 1 to 5, **characterised in that** it is in the form of a continuous belt or planar material.

## Revendications

1. Pièce de blocage adhésive, en particulier à insérer par un processus d'expansion dans des parties capitonnées des sièges pour véhicules automobiles au cours de la fabrication de ceux-ci, comprenant des éléments adhésifs (10) sur l'une des faces, destinés à être assemblés à des éléments adhésifs correspondants d'une autre pièce de blocage adhésive en formant un système de blocage par adhérence, et comprenant un moyen d'assemblage (12) sur l'autre face de la pièce de blocage adhésive, destiné à former un assemblage avec le matériau alvéolaire choisi, sachant que le moyen d'assemblage (12) est réalisé dans une couche passivante, déposée sur l'autre face de la pièce de blocage adhésive, et sachant que la pièce de blocage adhésive est réalisée dans un matériau en polyamide ou en polyoléfine, **caractérisée en ce que**, dans le cas où la pièce de blocage adhésive est réalisée en polyamide, la couche passivante est réalisée à base de résorcine et/ou d'au moins un de ses dérivés, et **en ce que**, dans le cas où la pièce de blocage adhésive est réalisée en polyoléfine, la couche passivante utilisée est un polyuréthane ou un polymère, qui est obtenu par la post-réticulation de résines durcissables.

2. Pièce de blocage adhésive selon la revendication 1, **caractérisée en ce que** la résine durcissable est une résine époxy.

3. Pièce de blocage adhésive selon la revendication 1 ou 2, **caractérisée en ce que** la couche passivante est déposée sur toute la surface en une mince couche régulière, en particulier au moyen d'un dispositif d'enduction (16), d'un dispositif de projection (20) ou d'un dispositif d'enduction à la racle (22).

4. Pièce de blocage adhésive selon l'une des revendications 1 à 3, **caractérisée en ce que** la couche passivante choisie contient un matériau ferromagnétique.

5. Pièce de blocage adhésive selon l'une des revendications 1 à 4, **caractérisée en ce que** les éléments adhésifs (10) de ladite pièce sont formés par des têtes adhésives séparées, qui sont planes du côté de la tête et qui ont toutes la même hauteur.

6. Pièce de blocage adhésive selon l'une des revendications 1 à 5, **caractérisée en ce que** ladite pièce est conçue sous forme de bande continue ou sous forme de matière en nappe.
